# FASCICULE DE BREVET EUROPEEN

(11) **EP 0 171 788 B1**
(45) Date de publication et mention de la délivrance du brevet: **25.01.1989**
(21) Numéro de dépôt: 85110126.1
(22) Date de dépôt: 13.08.1985
(51) Int. Cl.: F23D 1/02, F23C 7/00, F23C 5/32, F23C 5/08

(54) **Bruleur d'allumage et de soutien de combustion pour combustible solide fossilé pulverisé, et chambre de combustion comportant de tels bruleurs**
Zündungs- und Erhaltungsbrenner für festen, fossilen und zerstäubten Brennstoff und Verbrennungskammer mit solchen Brennern
Ignition and support burner for solid fossil pulverized fuel, and combustion chamber comprising such a burner

(30) Priorité: 16.08.1984 FR 8412855
(43) Date de publication de la demande: 19.02.1986
(73) Titulaire: STEIN INDUSTRIE Société Anonyme dite:, F-78140 Vélizy Villacoublay (FR)
(72) Inventeur: Vidal, Jean, F-92410 Ville d'Avray (FR); Malaubier, François, F-92350 le Plessis Robinson (FR); Mevel, Jean-Claude, F-91400 Les Ulis (FR)
(74) Mandataire: Weinmiller, Jürgen

(56) Documents cités:
- EP-A- 0 057 895
- DE-A- 3 048 201
- DE-C- 881 717
- DE-C- 916 663
- FR-A- 870 016
- FR-A- 1 347 777
- FR-A- 2 375 544
- FR-A- 2 381 242
- FR-A- 2 522 392
- GB-A- 809 148
- GB-A- 2 093 979
- US-A- 1 600 724
- US-A- 2 096 946
- US-A- 4 173 189
- US-A- 4 381 718

## Description

La présente invention concerne un brûleur d'allumage et de soutien de combustion pour combustible solide fossile pulvérisé, comprenant:
a) un ouvreau réfractaire de forme permettant le confinement de la partie initiale de la flamme,
b) un conduit d'introduction de combustible solide pulvérisé dans un gaz comburant primaire, coaxial à l'ouvreau réfractaire,
c) un premier conduit annulaire d'introduction d'une première fraction de gaz comburant secondaire, muni à son extrémité de moyens de création d'une turbulence dans l'écoulement de gaz comburant,
d) un second conduit annulaire d'introduction d'une deuxième fraction de gaz comburant secondaire, muni à son extrémité de moyens de création d'une turbulence dans l'écoulement de gaz comburant,
e) conduit d'introduction de gaz comburant tertiaire, entourant partiellement ou totalement l'ouvreau, alimenté en débit de gaz comburant suffisant pour assurer, en complément des débits de gaz comburant primaire et secondaire, la combustion totale du combustible solide,
f) un organe d'allumage disposé dans l'ouvreau réfractaire ou dans le conduit axial d'introduction du combustible fossile pulvérisé.

Elle s'étend en outre à une chambre de combustion comportant de tels brûleurs.

L'équipement de combustion pour combustibles solides pulvérisés des chaudières connues pour centrales thermiques, ou éventuellement fours, comprend, outre les brûleurs principaux, des brûleurs d'allumage et de soutien de la combustion dont la fonction est d'assurer les opérations de démarrage à froid et d'assistance aux basses charges des brûleurs principaux.

Du fait de la fraction de plus en plus importante de la fourniture d'électricité assurée par les centrales nucléaires, les centrales à combustible fossile pulvérisé sont de plus en plus amenées à fonctionner à titre d'appoint lors des pointes de consommation. Ceci entraîne des démarrages fréquents et des fonctionnements prolongés à basse charge. Les brûleurs d'allumage et de soutien utilisant habituellement comme combustible du fuel-oil lourd ou du gaz, plus coûteux qu'un combustible fossile pulvérisé, un tel mode d'exploitation majore sensiblement les coûts d'exploitation.

Le document EP-A-0 057 895 décrit un dispositif d'allumage direct de combustibles solides pulvérisés pauvres dans des chambres de combustion froides, et de soutien de la combustion aux basses charges. Il comprend un allumeur d'appoint et d'allumage fonctionnant avec du gaz produit par la gazéification du combustible pauvre et un allumeur principal fonctionnant avec le combustible pauvre pulvérisé. L'air de combustion envoyé à la sortie de l'allumeur est mis en turbulence. Ce dispositif nécessite que l'on dispose du gaz produit par la gazéification du combustible pauvre. Il ne prévoit pas de moyens de translation du conduit d'introduction de combustible solide pulvérisé, ni de dispositif de détection de la flamme.

Le document DE-C-916 663 porte sur un dispositif d'introduction de combustible solide pulvérisé dans un brûleur comportant un tube axial mobile en translation à l'intérieur d'un tube annulaire d'introduction d'air secondaire. Mais Ie brûleur ne comporte ni ouvreau réfractaire, ni conduit d'introduction de gaz comburant tertiaire, ni organe d'allumage, ni organe de détection de la flamme.

Le document US-A-4 381 718 concerne un brûleur ayant en commun avec la présente invention les organes a), b), c), d), e) et f) ci- dessus. Mais le conduit d'introduction de combustible solide pulvérisé est fixe, et il ne comprend pas de dispositif de détection de la flamme.

La présente invention a pour but de procurer un brûleur d'allumage et de soutien de la combustion à combustible fossile pulvérisé, qui présente un coût d'exploitation moindre qu'un brûleur d'allumage et de soutien à fuel-oil ou à gaz et s'adapte facilement à des arrêts fréquents et des fonctionnements prolongés à basse charge.

Le brûleur d'allumage et de soutien à combustible solide fossile pulvérisé selon l'invention est caractérisé en ce que le conduit d'introduction du combustible solide pulvérisé est muni de moyens de translation permettant de régler la longueur de la chambre de prémélange du combustible solide et de la première fraction de gaz comburant secondaire comprise entre l'extrémité de ce conduit et l'entrée de l'ouvreau, et en ce qu'un dispositif de détection de la flamme est disposé à proximité de son ouvreau.

Avantageusement, le brûleur selon l'invention est muni de moyens de réglage des débits respectifs des première et deuxième fractions de gaz comburant secondaire dans les conduits annulaires.

La possibilité de réglage de la chambre de prémélange associée à la possibilité de réglage des débits respectifs de gaz comburant secondaire du premier et du second conduit annulaire, permettent de maintenir un bon fonctionnement du brûleur lorsque le débit et ou la qualité du combustible solide fossile pulvérisé évoluent.

Une autre possibilité permise par ces moyens de réglage est d'introduire le mélange primaire avec une concentration relativement élevée en combustible fossile pulvérisé.

Le brûleur d'allumage et de soutien selon l'invention comporte, de préférence, un allumeur complémentaire se composant de un ou plusieurs injecteurs de combustible liquide ou gazeux répartis dans la paroi de l'ouvreau.

L'invention s'étend en outre à des chambres de combustion à brûleurs principaux et brûleurs d'allumage et de soutien à combustible fossile puvérisé.

Pour une chambre de combustion à chauffe dite tangentielle, où les axes des brûleurs principaux sont tangents à un cylindre coaxial au foyer, chaque brûleur d'allumage et de soutien est disposé entre deux brûleurs principaux, sur la verticale de ceux-ci, ou latéralement par rapport à un brûleur principal et au niveau de celui-ci, mais dans ce cas, le troisième conduit d'introduction de gaz comburant tertiaire est concentrique à l'ouvreau et entoure celui-ci.

Pour une chambre de combustion à chauffe dite frontale, où les brûleurs principaux sont concentrés sur une face du foyer, ou sur deux faces opposées, chaque brûleur d'allumage et de soutien est dans l'axe d'un brûleur principal, ou placé dans l'arrivée de gaz comburant secondaire de celui-ci, ou encore adjacent latéralement à celui-ci, mais dans ce cas, le troisième conduit d'introduction de gaz comburant tertiaire est concentrique à l'ouvreau et entoure celui-ci.

Bien entendu, le gaz comburant tertiaire du brûleur d'allumage et de soutien peut également être introduit en partie par le brûleur principal.

Il est décrit ci-après, à titre d'exemples et en référence aux figures schématiques du dessin annexé, un brûleur d'allumage et de soutien de la combustion pour chaudière à charbon pulvérisé, et différentes dispositions possibles de tels brûleurs par rapport aux brûleurs principaux. Le gaz comburant est par exemple de l'air.
La figure 1 représente un brûleur d'allumage et de soutien de la combustion pour charbon pulvérisé.
Les figures 2 et 3 représentent deux dispositions particulières d'un brûleur d'allumage et de soutien par rapport aux brûleurs principaux dans un foyer de chaudière à chauffe tangentielle.
Les figures 4, 5 et 6 représentent trois dispositions particulières des brûleurs d'allumage et de soutien par rapport aux brûleurs principaux dans un foyer de chaudière à chauffe frontale.

Dans la figure 1, le conduit ou tube axial 1 assure une arrivée centrale de charbon pulvérisé transporté par de l'air primaire en phase relativement dense (plusieurs Kgs de charbon pulvérisé par Kg d'air, et par exemple de 4 à 10 Kg de charbon par kg d'air).

Ce tube est entouré par un premier conduit ou tube annulaire 2 d'arrivée d'air secondaire, provenant du conduit 3, en débit réglable par un volet 4.

Le tube axial 1 peut coulisser à l'intérieur du tube annulaire 2, dont il traverse la paroi par un joint 5 permettant sa translation. Le pourtour de l'extrémité du tube 1 est muni d'ailettes 6 de mise en rotation pour l'air secondaire provenant du tube annulaire 2. Ces ailettes 6 permettent de réaliser à la sortie du tube 1, par turbulence, un mélange intime du combustible et d'une partie de l'air. L'air arrivant par le tube annulaire 2 peut être préchauffé pour favoriser l'inflammation du combustible.

La position axiale de l'extrémité du tube axial 1 est ajustable grâce à une poignée 21 de commande de translation de ce tube, qui permet de modifier la longueur L, et par suite le volume d'une chambre de prémélange 10, entre l'extrémité du tube axial 1 et le fond de l'ouvreau 12, de façon à l'adapter au débit et à la qualité du charbon pulvérulent admis par le tube.

Le deuxième conduit ou tube annulaire d'introduction d'air secondaire 7 est alimenté par le conduit 8. Il est muni d'un volet de réglage de débit 9, et est équipé à son extrémité d'ailettes de mise en rotation 11. L'air arrivant par le tube annulaire peut être préchauffé pour favoriser l'inflammation du combustible.

Les débits et proportions d'air passant dans les tubes 2 et 7 sont réglés selon la qualité du charbon.

L'air tertiaire arrive autour de l'embouchure de l'ouvreau 12 par le conduit circulaire 18, relié à un troisième conduit ou tube annulaire 19 débouchant dans la chambre de combustion 14.

L'ouvreau lui-même est muni d'un revêtement réfractaire 13. Cet ouvreau comporte un allumeur 15 de faible puissance (de l'ordre de 1 % de la puissance totale du brûleur), pouvant fonctionner soit au gaz soit au fuel-oil domestique. Il peut être remplacé par un allumeur électrique, à arc jaillissant périodiquement entre des électrodes.

Dans l'exemple représenté, un allumeur à gaz complémentaire est disposé dans l'ouvreau. Il se compose de plusieurs injecteurs tels que 16, 17 répartis dans la paroi de l'ouvreau dans la zone d'allumage.

Son fonctionnement est contrôlé par un détecteur de flamme 20 qui contrôle également la flamme du combustibles fossile pulvérisé.

Pour un brûleur expérimental brûlant 110 Kg/h de charbon les débits respectifs peuvent être les suivants.

Air primaire (tube 1) -15 à 30 Kg/h (chargés de 4 à 10 % de charbon /Kg d'air).

Premier air secondaire (tube 2) à 20°C à 300°C 50 à 300 Kg/h.

Second air secondaire (tube 7) à 20°C à 300° C - 50 à 300 Kg/h.

Air tertiaire (conduit 18) à 20° C à 300° C - 0 à 1300 Kg/h.

La longueur de la chambre de prémélange est ajustable entre 100 et 500 mm en fonction de l'inflammabilité du charbon.

La figure 2 représente une disposition d'un brûleur d'allumage et de soutien par rapport aux brûleurs principaux, dans le cas d'un foyer de chaudière à chauffe tangentielle. Le brûleur d'allumage et de soutien 22 est disposé entre deux brûleurs principaux 23, 24 de section rectangulaire dont chacun est entouré d'une ouverture rectangulaire 25, 26 d'introduction d'air secondaire et encadrée entre deux orifices rectangulaires (27, 29; 28, 30) d'admission d'air secondaire.

Les orifices 27, 28 servent à la fois à l'admission d'air secondaire au brûleur principal et d'air tertiaire au brûleur d'allumage et de soutien. Dans une telle disposition, les admissions 18, 19, telles que mentionnées sur la figure 1, sont supprimées.

La figure 3 représente une autre disposition possible des brûleurs d'allumage et de soutien par rapport aux brûleurs principaux, dans le cas d'un foyer de chaudière à chauffe tangentielle. Le brûleur principal 31 est disposé sur une arête du foyer, de section droite rectangulaire. Le brûleur d'allumage et de soutien 32 est disposé latéralement, sur la face 33 du foyer adjacente à cette arête, dans une ouverture circulaire obtenue en déformant à cet endroit les tubes constituant la paroi du foyer. Dans ce cas, le brûleur d'allumage et de soutien est conforme à la figure 1.

La figure 4 représente une disposition relative des brûleurs principaux et d'allumage et de soutien dans un foyer de chaudière à chauffe frontale.

Les brûleurs principaux 41 sont répartis en deux rangées sur la face 40. Ils comportent un tube externe 42 et un tube interne 43 qui délimitent une arrivée centrale 45 d'air primaire et une arrivée périphérique 46 d'air secondaire. Les brûleurs d'allumage et de soutien 44 sont disposés dans l'axe des brûleurs principaux 41. Ces brûleurs d'allumage et de soutien 44 sont conformes à celui de la figure 1, mais dans ce cas les admissions d'air tertiaire 18, 19 sont supprimées.

La figure 5 représente une autre disposition possible.

Les brûleurs principaux 51 sont répartis en deux rangées sur la face 50. Ils comportent un tube externe 52 et un tube interne 53 qui déliment une arrivée centrale 55 d'air primaire et une arrivée périphérique 56 d'air secondaire. Les brûleurs d'allumage et de soutien 54 sont disposées dans l'arrivée d'air secondaire des brûleurs principaux 51. Dans ce cas également les admissions d'air tertiaire 18, 19 des brûleurs d'allumage et de soutien 54 sont supprimees.

La figure 6 représente une autre disposition possible.

Les brûleurs 61 sont répartis en deux rangées sur la face 6₀. Ils comportent un tube externe 62 et un tube interne 63 qui délimitent une arrivée centrale 65 d'air primaire et une arrivée périphérique 66 d'air secondaire. Les brûleurs d'allumage et de soutien 64 sont chacun en position adjacente par rapport à un brûleur principal 61. Dans ce cas, les brûleurs d'allumage et de soutien 64 sont conformes a celui de la figure 1.

Sans sortir du cadre de l'invention, les brûleurs d'allumage et de soutien peuvent être alimentés avec le même charbon que les brûleurs principaux, ou avec un charbon de nature et/ou de granulométrie différentes.

Ces brûleurs d'allumage et de soutien peuvent fonctionner indépendamment des brûleurs principaux. L'invention peut aussi s'appliquer aux brûleurs ou foyers brulant du lignite.

## Revendications

1. Brûleur d'allumage et de soutien de combustion pour combustible solide fossile pulvérisé, comprenant:
a) un ouvreau réfractaire (12) de forme permettant le confinement de la partie initiale de la flamme,
b) un conduit (1) d'introduction de combustible solide pulvérisé dans un gaz comburant primaire, coaxial à l'ouvreau réfractaire,
c) un premier conduit annulaire (2) d'introduction d'une première fraction de gaz comburant secondaire, muni à son extrémité de moyens (6) de création d'une turbulence dans l'écoulement de gaz comburant,
d) un second conduit annulaire (7) d'introduction d'une deuxième fraction de gaz comburant secondaire, muni à son extrémité de moyens (11) de création d'une turbulence dans l'écoulement de gaz comburant,
e) un conduit (19) d'introduction de gaz comburant tertiaire, entourant partiellement ou totalement l'ouvreau, alimenté en débit de gaz comburant suffisant pour assurer, en complément des débits de gaz comburant primaire et secondaire, la combustion totale du combustible solide,
f) un organe d'allumage (15) disposé dans l'ouvreau réfractaire ou dans le conduit axial d'introduction du combustible fossile pulvérisé, caractérisé en ce que le conduit (1) d'introduction du combustible solide pulvérisé est muni de moyens de translation (21) permettant de régler la longueur (L) de la chambre de prémélange du combustible solide et de la première fraction de gaz comburant secondaire comprise entre l'extrémité de ce conduit et l'entrée de l'ouvreau, et en ce qu'un dispositif de détection de la flamme (20) est disposé à proximité de son ouvreau.

2. Brûleur selon la revendication 1, caractérisé en ce qu'il est muni de moyens (4, 9) de réglage des débits respectifs des première et deuxième fractions de gaz comburant secondaire dans les conduits annulaires.

3. Brûleur d'allumage et de soutien de combustion selon l'une des revendications 1 à 2, caractérisé en ce qu'il comporte un allumeur complémentaire se composant de un ou plusieurs injecteurs (16,17) de combustible liquide ou gazeux répartis dans la paroi de l'ouvreau.

4. Chambre de combustion à brûleurs principaux et brûleurs d'allumage et de soutien selon l'une des revendications 1 à 3, à combustible solide fossile pulvérisé, du type à chauffe tangentielle, caractérisé en ce que chaque brûleur d'allumage et de soutien (22) est disposé entre deux brûleurs principaux (23, 24) sur la verticale de ceux-ci.

5. Chambre de combustion à brûleurs principaux et brûleurs d'allumage et de soutien selon l'une des revendications 1 à 3, à combustible solide fossile pulvérisé, du type à chauffe tangentielle, caractérisé en ce que chaque brûleur d'allumage et de soutien (32) est disposé latéralement par rapport à un brûleur principal (31) et au niveau de celui-ci, le troisième conduit (19) d'introduction de gaz comburant tertiaire étant concentrique à l'ouvreau (12) et entourant celui-ci.

6. Chambre de combustion à brûleurs principaux et brûleurs d'allumage et de soutien selon l'une des revendications 1 à 3, à combustible solide fossile pulvérisé, du type à chauffe frontale, caractérisé en ce que chaque brûleur d'allumage et de soutien est (44) dans l'axe d'un brûleur principal (41), ou placé (54) dans l'arrivée de gaz comburant secondaire d'un brûleur principal (51).

7. Chambre de combustion à brûleurs principaux et brûleurs d'allumage et de soutien selon l'une des revendications 1 à 3, à combustible solide fossile pulvérisé, du type à chauffe frontale, caractérisé en ce que chaque brûleur d'allumage et de soutien (64) est adjacent à un brûleur principal (61), le troisième conduit (19) d'introduction de gaz comburant tertiaire étant concentrique à l'ouvreau (12) et entourant celui-ci.

## Patentansprüche

1. Brenner zur Zündung und Unterstützung der Verbrennung von festem, fossilem pulverförmigem Brennstoff, mit:
a) einem feuerfesten Arbeitsloch (12) von einer die Eingrenzung des Anfangsabschnittes der Flamme ermöglichenden Form,
b) einer Leitung (1) zur Einführung des festen, pulverförmigen Brennstoffs koaxial zum feuerfesten Arbeitsloch in ein sauerstoffhaltiges Primärgas,
c) einer ersten Ringleitung (2) zur Einführung eines ersten Teils eines sauerstoffhaltigen Sekundärgases, welche an ihrem Ende Mittel (6) zur Erzeugung einer Turbulenz in der Strömung des sauerstoffhaltigen Gases besitzt,
d) einer zweiten Ringleitung (7) zur Einführung eines zweiten Teils des sauerstoffhaltigen Sekundärgases, welche an ihrem Ende Mittel zur Erzeugung einer Turbulenz in der Strömung des sauerstoffhaltigen Gases besitzt,
e) einer Leitung (19) zur Einführung von sauerstoffhaltigem Tertiärgas, die teilweise oder ganz das Arbeitsloch umgibt und mit einem Durchsatz an sauerstoffhaltigem Gas versorgt wird, der ausreicht, zusammen mit den Durchsatzen an sauerstoffhaltigem Primär- und Sekundärgas, die totale Verbrennung des festen Brennstoffs zu bewirken,
f) einem Zündorgan (15) im feuerfesten Arbeitsloch oder in der axialen Einführungsleitung für den fossilen pulverförmigen Brennstoff,
dadurch gekennzeichnet, daß die Leitung (1) zur Einführung des festen, pulverförmigen Brennstoffs mit Mitteln zur Längsverstellung (21) ausgestattet ist, die es erlauben, die Länge (L) der Vormischkammer für den festen Brennstoff und den ersten Teil des sauerstoffhaltigen Sekundärgases zwischen dem Ende dieser Leitung und dem Eingang des Arbeitslochs zu regeln, und daß eine Flammenanzeigevorrichtung (20) in der Nähe seines Arbeitsloches angeordnet ist.

2. Brenner nach Anspruch 1, dadurch gekennzeichnet, daß er Mittel (4, 9) zur Einstellung der Durchsatze jeweils der ersten und zweiten Anteile des sauerstoffhaltigen Sekundärgases in den Ringleitungen besitzt.

3. Zünd- und Unterstützungsbrenner nach einem der Ansprüche 1 und 2, dadurch gekennzeichnet, daß er einen zusätzlichen Zünder aufweist, der aus einem oder mehreren in der Wand des Arbeitsloches verteilten Injektoren (16, 17) für flüssigen oder gasförmigen Brennstoff besteht.

4. Brennkammer mit Hauptbrennern und Zünd-und Unterstützungsbrennern nach einem der Ansprüche 1 bis 3, für festen, fossilen, pulverförmigen Brennstoff, mit Tangentialbefeuerung, dadurch gekennzeichnet, daß jeder Zünd- und Unterstützungsbrenner (22) zwischen zwei Hauptbrennern (23, 24) auf einer Vertikalen zu diesen angeordnet ist.

5. Brennkammer mit Hauptbrennern und Zünd-und Unterstützungsbrennern nach einem der Ansprüche 1 bis 3, für festen, fossilen, pulverförmigen Brennstoff, mit Tangentialbefeuerung, dadurch gekennzeichnet, daß jeder Zünd- und Unterstützungsbrenner (32) seitlich zu einem Hauptbrenner (31) und in Höhe desselben angeordnet ist, wobei das dritte Rohr (19) zur Einführung von sauerstoffhaltigem Tertiargas konzentrisch zum Arbeitsloch (12) liegt und es umgibt.

6. Brennkammer mit Hauptbrennern und Zünd-und Unterstützungsbrennern nach einem der Ansprüche 1 bis 3, für festen, fossilen, pulverförmigen Brennstoff, mit Frontalbefeuerung, dadurch gekennzeichnet, daß jeder Zünd- und Unterstützungsbrenner (44) in der Achse eines Hauptbrenners (41) oder in der Zuleitung des sauerstoffhaltigen Sekundärgases zu einem Hauptbrenner (51) angeordnet ist.

7. Brennkammer mit Hauptbrennern und Zünd-und Unterstützungsbrennern nach einem der Ansprüche 1 bis 3, für festen, fossilen, pulverförmigen Brennstoff, mit Frontalbefeuerung, dadurch gekennzeichnet, daß jeder Zünd- und Unterstützungsbrenner (64) einem Hauptbrenner (61) benachbart ist, wobei das dritte Rohr (19) zur Einführung von sauerstoffhaltigem Tertiärgas konzentrisch zum Arbeitsloch (12) liegt und es umgibt.

## Claims

1. An ignition and combustion supporting burner for pulverized solid fossil fuel, comprising:
a) a refractory tap-hole (12) shaped to allow the confinement of the initial portion of the flame,
b) a conduit (1) for feeding pulverized solid fuel into a primary oxid gas, disposed coaxially to the refractory tap- hole,
c) a first annular conduit (2) hr feeding a first portion of secondary combustive gas, equipped at its end with means (6) for creating a turbulent flow of the combustive gas,
d) a second annular conduit (7) for feeding a second portion of secondary combustive gas, equipped at its end with means (11) for creating a turbulent flow of the combustive gas,
e) a conduit (19) for feeding tertiary combustive gas, this conduit partially or entirely surrounding the tap-hole and being supplied at a rate sufficient for ensuring, complementary to the flowrates of the primary and secondary combustive gas, the total combustion of the solid fuel,
f) an ignition element (15) disposed in the refractory tap- hole or in the axial conduit for feeding pulverized fossil fuel,
characterized in that the conduit (1) for feeding pulverized solid fuel is provided with translation means (21) allowing to adjust the length (L) of the chamber for premixing the solid fuel with the first portion of secondary combustive gas comprised between the end of this conduit and the inlet of the tap-hole, and that a flame detection device (20) is disposed near its tap-hole.

2. A burner according to claim 1, characterized in that it is provided with means (4, 9) for adjusting the respective flowrates of the first and second portion of secondary combustive gas in the annular conduits.

3. An ignition and combustion supporting burner according to any one of claims 1 and 2, characterized in that it comprises a complementary igniter including one or more liquid or gaseous fuel injectors (16, 17) distributed around the wall of the tap-hole.

4. A combustion chamber with main burners and ignition and combustion supporting burners according to one of claims 1 to 3, of the tangential heating type and burning solid fossil pulverized fuel, characterized in that each ignition and combustion supporting burner (22) is disposed between two main burners (23,24) and on the vertical line therethrough.

5. A combustion chamber with main burners and ignition and combustion supporting burners according to one of claims 1 to 3, of the tangential heating type and burning solid fossil pulverized fuel, characterized in that each ignition and combustion supporting burner (32) is disposed laterally in relation to a main burner (31) and at the same level, with the third conduit (19) for feeding tertiary combustive gas being disposed concentrically to the tap-hole (12) and surrounding same.

6. A combustion chamber with main burners and ignition and combustion supporting burners according to one of claims 1 to 3, of the frontal heating type and burning solid fossil pulverized fuel, characterized in that each ignition and combustion supporting burner (44) is disposed in the axis of a main burner (41), or placed (54) in the feed of the secondary combustive gas of a main burner (51).

7. A combustion chamber with main burners and ignition and combustion supporting burners according to one of claims 1 to 3, of the frontal heating type and burning solid fossil pulverized fuel, characterized in that each ignition and combustion supporting burner (64) is placed adjacent to a main burner (61), the third conduit (19) for feeding tertiary combustive gas being disposed concentrically to the tap-hole (12) and surrounding same.
